# EUROPÄISCHE PATENTSCHRIFT

(11) **EP 1 029 129 B1**
(45) Veröffentlichungstag und Bekanntmachung des Hinweises auf die Patenterteilung: **14.05.2003**
(21) Anmeldenummer: 98948611.3
(22) Anmeldetag: 16.10.1998
(51) Int. Cl.: E01F 8/00

(54) **LÄRMSCHUTZWAND**
SOUNDPROOF WALL
MUR ANTIBRUIT

(30) Priorität: 11.11.1997 AT 70297 U
(43) Veröffentlichungstag der Anmeldung: 23.08.2000
(73) Patentinhaber: Velox Werk GmbH, 9422 Maria Rojach (AT)
(72) Erfinder: FABBRO, René, A-9586 Fürnitz (AT)
(74) Vertreter: Beer, Manfred, Dipl.-Ing.
(86) Internationale Anmeldenummer: AT9800246
(87) Internationale Veröffentlichungsnummer: WO99024670

(56) Entgegenhaltungen:
- WO-A-96/36781
- CA-A- 1 210 340
- DE-B- 2 317 812
- DE-U- 7 715 101
- DE-U- 9 113 416
- US-A- 5 324 469
- US-A- 5 539 163

## Beschreibung

Die Erfindung betrifft eine Lärmschutzwand, die aus Lärmschutzelementen zusammengesetzt werden kann, wobei die Lärmschutzelemente zwischen lotrechten Stehern eingeschoben werden.

Lärmschutzwände sind etwa aus US 5 539 163 A bzw. US 5 324 469 A vorbekannt.

Zweck der Erfindung ist es, eine Lärmschutzwand zur Verfügung zu stellen, die in ihrem Aufbau so flexibel ist, daß sie unterschiedlichen Anforderungen hinsichtlich Lärmschutz und optischer Gestaltung angepaßt werden kann.

Erfindungsgemäß wird diese Aufgabe mit einer Lärmschutzwand mit den Merkmalen des Anspruches 1 gelöst.

Bevorzugte und vorteilhafte Ausführungen der erfindungsgemäßen Lärmschutzwand sind Gegenstand der Unteransprüche.

Dadurch, daß bei der erfindungsgemäßen Lärmschutzwand an der der Schallquelle zugekehrten Seite Lärmschutzplatten, gegebenenfalls mit profilierter Oberfläche versehene angeordnet sind, ergibt sich ein besonders wirksamer Lärmschutz. Dabei besteht bei der erfindungsgemäßen Lärmschutzwand die Möglichkeit, die Lärmschutzelplatten mit der gegebenfalls profilierten Oberfläche auf einer oder auf beiden Seiten anzuordnen. Bei einer beidseitigen Anordnung der Lärmschutzplatten ist es erfindungsgemäß bevorzugt, wenn diese an beiden Seiten eines Rahmens mit Abstand voneinander befestigt sind.

Die Ausgestaltung des Rahmens erlaubt es trotz des geringen Gewichtes einen wirksamen Lärmschutz zu gewährleisten.

Weitere bevorzugte Merkmale und beispielhafte Einzelheiten der Erfindung ergeben sich aus den in den Zeichnungen gezeigten Ausführungsbeispielen und der nachfolgenden Beschreibung derselben. Es zeigt:
Fig. 1 einen Abschnitt einer erfindungsgemäßen Lärmschutzwand in Schrägansicht,
Fig. 2 und 3 Beispiele für die Ausrichtung der Längsprofilierung von bei der erfindungsgemäßen Lärmschutzwand ein- oder beidseitig angeordneten Lärmschutzplatten,
Fig. 4 einen Horizontalschnitt im Bereich eines zwischen aneinandergrenzenden Elementen der Lärmschutzwand angeordneten lotrechten Stehers,
Fig. 5 ein Beispiel für den Rahmen einer Lärmschutzwand ohne die noch anzubringenden Lärmschutzplatten,
Fig. 6 ein Beispiel der Anordnung von Lärmschutzplatten an einem Rahmen,
Fig. 7 bis 9 Ausführungsbeispiele für die Profilierung von Lärmschutzplatten,
Fig. 10 ein Ausführungsbeispiel einer Rahmenkonstruktion für ein Lärmschutzelement,
Fig. 11 eine Einzelheit hiezu.

Eine Lärmschutzwand 1 gemäß einem Ansführungsbeispiel der Erfindung besteht aus mehreren Lärmschutzeiementen 2, die zwischen lotrechten Stehern 3, die in Fundamenten 4, die beispielsweise ein Betonfertigteil sein können, verankert sind. Zusätzlich ist es möglich, zwischen den Steher unter den Lärmschutzelementen 2, die zwischen den Stehern 3 angeordnet ist, längslaufende Betonbahnen 5 anzuordnen, wie dies in Fig. 1 gezeigt ist. Im einzelnen sind zwischen die Steher, die beispielsweise I-Profilsteher aus Stahl oder Aluminium sein können, Rahmen 6, nämlich Holzrahmen 6 der in Fig. 10 und 11 gezeigten Konstruktion eingeschoben und auf die Holzrahmen 6 die Steher 3 überdekkend, Lärmschutzplatten 8, 9 ein- und/oder beidseitig befestigt. Dabei können auf einer oder auf beiden Seiten Lärmschutzplatten 9 mit ebener Fläche oder ebenso ein- oder beidseitig Lärmschutzplatten 8 mit gerillter, der Lärmquelle zugekehrter Sichtfläche verwendet werden. Wie die Fig. 4 zeigt, ist es auch möglich, auf einer Seite glatte und auf der anderen Seite gerippte, also mit Rillen 10 versehene Lärmschutzplatten angeordnet sein.

Die Ausrichtung der Rillen 10 ist weitestgehend beliebig. So sind Lärmschutzplatten 8 mit lotrechter Rillung (Fig. 1), mit horizontaler Rillung (Fig. 2) oder schräg verlaufender Rillung (Fig. 3) denkbar.

Aus Fig. 1 ist noch ersichtlich, daß die unteren Längshölzer 12 der zwischen die Steher 3 eingesetzten Rahmen 6 auf den Ortbeton oder Betonfertigteilen 5 unter Zwischenlage eines Dichtungsbandes 13 aus Kunststoff, z.B. PVC, aufliegen.

Die Schnittdarstellung von Fig. 4 zeigt, daß die lotrechten Stützhölzer 14 der Rahmen 6 in die I-Steher 3 eingreifen und gegenüber diesen durch Schlauchkeder 15 auf Aluminiumwinkeln 16 festgehalten sind, so daß die Rahmen 6 in den Stehern 3 nicht "klappern" können.

Fig. 5 zeigt zwischen Steher 3 eingesetzte Rahmen 6 noch ohne Lärmschutzplatten 8, 9. Die Lärmschutzplatten 8, 9, die beispielsweise eine Abmessung haben oder auf eine solche zugeschnitten werden, welche der Höhe der Rahmen 6 entspricht, die zwecks besserer Handhabbarkeit zu Bahnen zurechtgeschnitten sind, bestehen beispielsweise, und zwar sowohl bei gerippten als auch bei glatter Ausführungsform aus mit Zement gebundenen Holzspänen.

Die Querschnittsformen von gerillten Platten 8 können, wie in Fig. 7 bis 9 gezeigt, ausgeführt sein, wobei es möglich ist, die Rillen 10, wie in Fig. 7 gezeigt ist, dadurch herzustellen, daß entsprechend geformte Leisten mit einem Kleber, vorzugsweise mit Zement, auf Platten aus zementgebundenen Holzspänen aufgeklebt sind. Bei der in Fig. 8 gezeigten Ausführungsform sind die Rillen 10 dadurch gebildet, daß sie aus zunächst ebenen Platten ausgeschnitten oder ausgefräst werden. Bei der in Fig. 9 gezeigten Ausführungsform werden die Rillen 10 bei der Herstellung der Platten 8 durch Prägen erzeugt.

Der in Fig. 10 gezeigte Rahmen 6 besteht aus Holz und weist ein unteres und ein oberes, horizontales Längsholz 20, 21 auf sowie an beiden Enden Stützhölzer 14, die unterteilt sind und zwischen sich ein mittleres Längsholz 22, das etwa in halber Höhe der Rahmenkonstruktion verläuft, aufnehmen. Freilich ist auch eine Ausführungsform mit durchgehendem Steher (Stützholz) 14 denkbar, wobei das mittlere Längsholz 22 am Stützholz 14 stumpf anliegt und an diesem befestigt ist. Auf den Seiten des Rahmens 6 sind Bretter 25 befestigt, zwischen welchen unten, beidseitig Füllhölzer 26 eingesetzt sind. Durch die Bretter 25, auf welchen die Schallschutzplatten 8, 9 montiert werden, ergibt sich eine Überdeckung der Rahmenkonstruktion, was gegen die Längsleitung von Schall von Vorteil ist.

Dies ist beispielsweise in Fig. 11 dargestellt. Der Rahmen besteht aus Holz, insbesondere aus kesseldruck-imprägniertem Holz, z.B. Lärchen- oder Kiefernholz. Zum Unterschied zu Fig. 10 ist in Fig. 11 als Ausführungsvariante das Längsholz 22 am Stützholz 14 seitlich befestigt, wogegen in Fig. 10 die Stützhölzer 14 vom Längshol 22 unterbrochen sind.

Aus Fig. 1 und Fig. 4 ist ersichtlich, daß bei der erfindungsgemäßen Konstruktion nur die Rahmen 6 zwischen die I-Steher 3 eingefügt werden und die Lärmschutzplatten 8, 9 aneinandergrenzen, also auch die Steher 3 überdecken. Dabei können die Fugen zwischen den Lärmschutzplatten 8, 9 abgedichtet werden, beispielsweise mit Polyurethan-Schaum oder mit einer anorganischen Fugenmasse, z.B. auf Zementbasis.

Am oberen Rand der Lärmschutzelemente 2 können Abdeckbretter 30 montiert werden (Fig. 1).

Mit einer Schallschutzwand 1 wie sie in Fig. 1 gezeigt ist, welche die in der nachstehenden Tabelle angegebenen Abmessungen besitzt, können die ebenfalls in der Tabelle 1 angegebenen Schallschutzwerte erzielt werden.

Wie erwähnt, sind die bei der Lärmschutzwand vorgesehenen Schallschutzplatten Holzspanplatten, die zementgebunden sind, wie folgende Ausführungsbeispiele zeigen werden.

### Beispiel 1:

| | | | | |
|---|---|---|---|---|
| Plattendicke | d | mm | verklebt 70 (2 x 35) | geschnitten 75 |
| Gewicht | m² | ca. kg | 43,5 | 45,5 |
| | m³ | ca. kg | 700 | 700 |
| dynamische Steifigkeit | s | MN/m³ | ≥ 8.000 | ≥8.000 |
| Brandverhalten nach ÖNORM 8 3800/1 | | | B1, Q1, Tr1 | |
| Regelformat - Standardformat | | mm | 2.000 x 500 | |
| Schallabsorption | db | | 8 | 8 |
| steinwurfresistent, schimmelpilzbeständig, frost-tausalzbeständig | | | | |

### Beispiel 2:

| | | | | |
|---|---|---|---|---|
| Plattendicke | d | mm | 50 | 75 |
| Gewicht | m² | ca. kg | 27 | 39 |
| | m³ | ca. kg | 700 | 700 |
| dynamische Steifigkeit | s | MN/m³ | ≥8.000 | ≥8.000 |
| Brandverhalten nach ÖNORM B 3800/1 | | | B1, Q1, Tr1 | |
| Regelformat - Standardformat | | mm | 2.000 x 500 | |
| Schallabsorption | db | | 4 | 6 |
| steinwurfresistent, schimmelpilzbeständig, frost-tausalzbeständig | | | | |

### Beispiel 3:

| | | | |
|---|---|---|---|
| Plattendicke | d | mm | 35 |
| Gewicht | m² | ca. kg | 24,5 |
| | m³ | ca. kg | 700 |
| dynamische Steifigkeit | s | MN/m³ | ≥8.000 |
| Brandverhalten nach ÖNORM B 3800/1 | | | B1, Q1, Tr1 |
| Regelformat - Standardformat | | mm | 2.000 x 500 |

Zusammenfassend kann ein Ausführungsbeispiel der Erfindung wie folgt beschrieben werden:

Eine Lärmschutzwand 1 besteht aus mit einer Profilierung in Form von Rillen angeordneten Lärmschutzplatten 8, 9 aus zementgebundenen Holzspänen, die auf einem Holzrahmen 6 befestigt sind. Die Holzrahmen 6 sind zwischen lotrechte I-Steher 3 eingesetzt, wobei die Lärmschutzplatten 8, 9 die Stege der Steher 3 überdeckend, am Holzrahmen 6 befestigt sind.

## Patentansprüche

1. Lärmschutzwand (1) mit zwischen lotrechten Stehern (3) angeordneten Lärmschutzelementen (2), wobei die Lärmschutzelemente (2) wenigstens auf einer, vorzugsweise aber auf beiden Seiten, Lärmschutzplatten (8, 9) in Form von mineralisch gebundenen Holzspanplatten aufweisen, **dadurch gekennzeichnet, daß** die Lärmschutzplatten (8, 9) ein- oder beidseitig auf einem Rahmen (6) befestigt sind, daß die Rahmen (6) je aus zwei in Gebrauchslage horizontalen Längshölzern (20, 21) und zwei in Gebrauchslage lotrechten Stützhölzern (14) bestehen, daß auf beiden Seiten des Rahmens (6) mit Abstand voneinander an den Längshölzern (20, 21) Bretter (25), die zu den Stützhölzern (14) parallel ausgerichtet sind, befestigt sind, und daß die Rahmen (6) zwischen benachbarte Steher (3) eingeschoben sind, wobei die in Gebrauchslage lotrechten Stützhölzer (14) der Rahmen (6) zwischen die Schenkel der I-förmig profilierten Steher (3) eingreifen.

2. Lärmschutzwand nach Anspruch 1, **dadurch gekennzeichnet, daß** die Lärmschutzplatten (8, 9) zementgebundene Holzspanplatten sind.

3. Lärmschutzwand nach Anspruch 1 oder 2, **dadurch gekennzeichnet, daß** die Lärmschutzplatten (8) auf einer ihrer beiden Großflächen mit einer Profilierung versehen sind.

4. Lärmschutzwand nach Anspruch 3, **dadurch gekennzeichnet, daß** die Profilierung aus zueinander parallel verlaufenden Rippen und Rillen (10) besteht.

5. Lärmschutzwand nach Anspruch 3 oder 4, **dadurch gekennzeichnet, daß** die Profilierung gepreßte Rillen aufweist.

6. Lärmschutzwand nach Anspruch 3 oder 4, **dadurch gekennzeichnet, daß** die Profilierung geprägte Rippen und Nuten aufweist.

7. Lärmschutzwand nach Anspruch 3 oder 4, **dadurch gekennzeichnet, daß** die Profilierung durch Befestigen von Leisten mit sich von der Platte weg verjüngender Querschnittsform gebildet ist.

8. Lärmschutzwand nach Anspruch 7, **dadurch gekennzeichnet, daß** die Leisten mit der Platte durch einen anorganischen Kleber, insbesondere Zement, verbunden sind.

9. Lärmschutzwand nach einem der Ansprüche 1 bis 8, **dadurch gekennzeichnet, daß** zwischen benachbarten Stehern (3) zwischen den Lärmschutzplatten Zwischenpfosten (40) eingesetzt sind, auf welchen beidseitig Führungsbretter (41) befestigt sind, so daß die Enden der Lärmschutzplatten (8, 9) zwischen den Führungsbrettern (41) aufgenommen sind.

10. Lärmschutzwand nach einem der Ansprüche 1 bis 9, **dadurch gekennzeichnet, daß** die außerhalb aneinandergrenzender Längsränder von Lärmschutzplatten angeordneten Schenkel von Stehern (3) durch Abdeckleisten (28) abgedeckt sind.

11. Lärmschutzwand nach Anspruch 9 oder 10, **dadurch gekennzeichnet, daß** an der Oberseite der Lärmschutzelemente (2) ein Querbalken (42) vorgesehen ist.

12. Lärmschutzwand nach Anspruch 11, **dadurch gekennzeichnet, daß** der Querbalken (42) zwischen benachbarten Stehern (3) durchgehend ausgebildet ist.

13. Lärmschutzwand nach einem der Ansprüche 1 bis 12, **dadurch gekennzeichnet, daß** oben auf den Lärmschutzelementen (2) eine Abdeckung (30) angeordnet ist.

14. Lärmschutzwand nach einem der Ansprüche 1 bis 13, **dadurch gekennzeichnet, daß** auf der der Lärmschutzquelle abgekehrten Seite der Lärmschutzplatten (8, 9) Füllhölzer (50) im Bereich der lotrechten Ränder der Lärmschutzplatten (8, 9)befestigt sind.

15. Lärmschutzwand nach einem der Ansprüche 1 bis 14, **dadurch gekennzeichnet, daß** zwischen den Brettern (25) an den Längshölzern (20, 21) oben und/oder unten Füllhölzer (26) befestigt sind.

16. Lärmschutzwand nach einem der Ansprüche 1 bis 15, **dadurch gekennzeichnet, daß** an jeder Seite des Rahmens (6) zwei Stützhölzer (14) vorgesehen sind, die zwischen sich die Enden eines mittleren Längsholzes (22) aufnehmen.

17. Lärmschutzwand nach einem der Ansprüche 1 bis 16, **dadurch gekennzeichnet, daß** auf beiden Seiten der Rahmenkonstruktion identische Lärmschutzplatten (8, 9) angeordnet sind.

18. Lärmschutzwand nach einem der Ansprüche 1 bis 17, **dadurch gekennzeichnet, daß** auf wenigstens einer Seite des Rahmens (6) eine glatte Lärmschutzplatte (9) angeordnet ist.

19. Lärmschutzwand nach einem der Ansprüche 1 bis 18, **dadurch gekennzeichnet, daß** auf wenigstens einer Seite des Rahmens (6) eine profilierte, insbesondere gerillte Lärmschutzplatte (8) befestigt ist.

20. Lärmschutzwand nach einem der Ansprüche 1 bis 19, **dadurch gekennzeichnet, daß** die Lärmschutzplatten am Rahmen (6) die Schenkel der I-Steher (3) übergreifend befestigt sind.

21. Lärmschutzwand nach einem der Ansprüche 1 bis 20, **dadurch gekennzeichnet, daß** Fugen zwischen den Lärmschutzplatten (8, 9) ausgefüllt sind.

22. Lärmschutzwand nach Anspruch 21, **dadurch gekennzeichnet, daß** die Fugen mit einem Kunststoff, insbesondere Kunstschaumstoff, vorzugsweise Polyurethan-Schaum, ausgefüllt sind.

23. Lärmschutzwand nach Anspruch 21, **dadurch gekennzeichnet, daß** die Fugen zwischen Lärmschutzplatten (8, 9), insbesondere bei zementgebundenen Holzspanlärmschutzplatten (8, 9) mit Zement ausgefüllt sind.

## Claims

1. Soundproof wall (1) having noise-absorption elements (2) arranged between vertical upright members (3), the noise-absorption elements (2) having, on at least one side but preferably on both sides, noise-absorption panels (8, 9) in the form of particle boards bonded with mineral, **characterised in that** the noise-absorption panels (8, 9) are attached on one or both sides to a frame (6), **in that** the frames (6) each comprise two longitudinal timbers (20, 21), which are horizontal in their functional position, and two support timbers (14), which are vertical in their functional position, **in that** planks (25), which are aligned parallel to the support timbers (14), are secured to the longitudinal timbers (20, 21) on both sides of the frame (6) at a spacing from one another, and **in that** the frames (6) are inserted between adjacent upright members (3), the frame (6) support timbers (14), which are vertical in their functional position, engaging between the limbs of the double-T profiled upright members (3).

2. Soundproof wall according to claim 1, **characterised in that** the noise-absorption panels (8, 9) are particle boards bonded with cement.

3. Soundproof wall according to claims 1 or 2, **characterised in that** the noise-absorption panels (8) are provided with profiling on one of their two large surfaces.

4. Soundproof wall according to claim 3, **characterised in that** the profiling comprises ribs and grooves running parallel to one another.

5. Soundproof wall according to claim 3 or 4, **characterised in that** the profiling has pressed grooves.

6. Soundproof wall according to claim 3 or 4, **characterised in that** the profiling has embossed ribs and grooves.

7. Soundproof wall according to claim 3 or 4, **characterised in that** the profiling is formed by attaching battens which have a cross-sectional shape tapering away from the panel.

8. Soundproof wall according to claim 7, **characterised in that** the battens are connected to the panel by an inorganic adhesive, especially cement.

9. Soundproof wall according to one of claims 1 to 8, **characterised in that,** between adjacent upright members (3) between the noise-absorption panels are inserted intermediate posts (40) to which guide planks (41) are secured on both sides, such that the ends of the noise-absorption panels (8, 9) are received between the guide planks (41).

10. Soundproof wall according to one of claims 1 to 9, **characterised in that** the upright member (3) limbs, disposed outside adjoining longitudinal edges of noise-absorption panels, are covered by cover strips (28).

11. Soundproof wall according to claim 9 or 10, **characterised in that** a crossbeam (42) is provided on the upper side of the noise-absorption elements (2).

12. Soundproof wall according to claim 11, **characterised in that** the crossbeam (42) is configured continuous between adjacent upright members (3).

13. Soundproof wall according to one of claims 1 to 12, **characterised in that** that a covering (30) is arranged on the top of the noise-absorption elements (2).

14. Soundproof wall according to one of claims 1 to 13, **characterised in that** filling timbers (50) are secured to the side of the noise-absorption panels (8, 9) which is remote from the noise protection source, in the region of the vertical edges of the noise-absorption panels (8, 9).

15. Soundproof wall according to one of claims 1 to 14, **characterised in that.** filling timbers (26) are secured between the planks (25) to the top and/or underneath of the longitudinal timbers (20, 21).

16. Soundproof wall according to one of claims 1 to 15, **characterised in that** two support timbers (14), which receive between them the ends of a central longitudinal timber (22), are provided on each side of the frame (6).

17. Soundproof wall according to one of claims 1 to 16, **characterised in that** identical noise-absorption panels (8, 9) are arranged on both sides of the frame structure.

18. Soundproof wall according to one of claims 1 to 17, **characterised in that** a smooth noise-absorption panel (9) is arranged on at least one side of the frame (6).

19. Soundproof wall according to one of claims 1 to 18, **characterised in that** a profiled, especially grooved, noise-absorption panel is secured to at least one side of the frame (6).

20. Soundproof wall according to one of claims 1 to 19, **characterised in that** the noise-absorption panels are secured to the frame so as to overlap the limbs of the double-T upright members (3).

21. Soundproof wall according to one of claims 1 to 20, **characterised in that** gaps between the noise-absorption panels (8, 9) are filled.

22. Soundproof wall according to claim 21. **characterised in that** the gaps are filled with a plastics material, especially foamed plastic, preferably polyurethane foam.

23. Soundproof wall according to claim 21, **characterised in that** the gaps between noise-absorption panels (8. 9) are filled with cement, particularly in the case of cement-bonded particle-board noise-absorption panels (8, 9).

## Revendications

1. Mur anti-bruit (1) comprenant des éléments anti-bruit (2) disposés entre des poteaux (3) verticaux, les éléments anti-bruit (2) présentant au moins sur une, de préférence sur les deux faces, des panneaux anti-bruit (8, 9) sous la forme de panneaux de particules à liant minéral, **caractérisé en ce que** les panneaux anti-bruit (8, 9), d'un côté ou des deux côtés sont fixés à un cadre (6), **en ce que** les cadres (6) sont formés respectivement de deux longerons (20, 21) horizontaux dans la position d'utilisation et de deux montants (14) verticaux dans la position d'utilisation, **en ce que** des deux côtés du cadre (6), des planches (25) disposées parallèlement aux montants (14) sont fixées aux longerons (20, 21), à distance l'une de l'autre, et **en ce que** les cadres (6) sont insérés entre des poteaux (3) voisins, les montants (14), verticaux dans la position d'utilisation, s'engageant entre les ailes des poteaux profilés en forme de I.

2. Mur anti-bruit selon la revendication 1, **caractérisé en ce que** les panneaux anti-bruits (8, 9) sont des panneaux de particules à liant ciment.

3. Mur anti-bruit selon la revendication 1 ou 2, **caractérisé en ce que** les panneaux anti-bruits (8) sur l'une de leurs faces sont pourvus d'un profilage.

4. Mur anti-bruit selon la revendication 3, **caractérisé en ce que** le profilage est formé de nervures et de sillons (10) mutuellement parallèles.

5. Mur anti-bruit selon la revendication 3 ou 4, **caractérisé en ce que** le profilage présente des sillons obtenus par pressage.

6. Mur anti-bruit selon la revendication 3 ou 4, **caractérisé en ce que** le profilage présente des nervures et des rainures obtenues matriçage.

7. Mur anti-bruit selon la revendication 3 ou 4, **caractérisé en ce que** le profilage est obtenu par fixation de lattes, dont la section transversale diminue en direction de l'extérieur.

8. Mur anti-bruit selon la revendication 7, **caractérisé en ce que** les lattes sont fixées au panneau à l'aide d'un adhésif minéral, en particulier à l'aide de ciment.

9. Mur anti-bruit selon une des revendications 1 à 8, **caractérisé en ce qu'**entre des poteaux (3) voisins, entre les panneaux anti-bruit, sont disposés des poteaux intermédiaires (40), sur lesquels des planches de guidage (41) sont fixées des deux côtés, de telle sorte que les extrémités des panneaux anti-bruit (8, 9) soient prises entre les planches de guidage (41).

10. Mur anti-bruit selon une des revendications 1 à 9, **caractérisé en ce que** les ailes de poteaux (3) disposées en dehors des bords mutuellement voisins de panneaux anti-bruit sont masquées par des lattes de couverture (28)

11. Mur anti-bruit selon la revendication 9 ou 10, **caractérisé en ce qu'**une traverse (42) est prévue sur la face supérieure des éléments anti-bruit (2).

12. Mur anti-bruit selon la revendication 11, **caractérisé en ce que** la traverse (42), entre des poteaux (3) voisins, est continue.

13. Mur anti-bruit selon une des revendications 1 à 12, **caractérisé en ce que** dans le haut une couverture (30) est disposée sur les éléments anti-bruit (2).

14. Mur anti-bruit selon une des revendications 1 à 13, **caractérisé en ce que** sur la face éloignée de la source de bruit des panneaux anti-bruit (8, 9), des lattes de remplissage (50) sont fixées dans la région des bords verticaux des panneaux anti-bruit (8, 9).

15. Mur anti-bruit selon une des revendications 1 à 14, **caractérisé en ce qu'**entre les planches (25), sur les longerons (20, 21), en haut et/ou en bas, sont fixées des lattes de remplissage (26.

16. Mur anti-bruit selon une des revendications 1 à 15, **caractérisé en ce qu'**il est prévu de chaque côté du cadre (6), deux montants (14) qui reçoivent entre eux les extrémités d'un longeron (22) intermédiaire.

17. Mur anti-bruit selon une des revendications 1 à 16, **caractérisé en ce que** des panneaux anti-bruit (8, 9) identiques sont disposés sur les deux côtés de la structure de cadre.

18. Mur anti-bruit selon une des revendications 1 à 17, **caractérisé en ce qu'**un panneau anti-bruit (9) lisse est disposé sur au moins un des côtés du cadre (6).

19. Mur anti-bruit selon une des revendications 1 à 18, **caractérisé en ce qu'**un panneau anti-bruit (8) profilé, en particulier un panneau anti-bruit (8) pourvu de sillons, est fixé sur au moins un des côtés du cadre (6).

20. Mur anti-bruit selon une des revendications 1 à 19, **caractérisé en ce que** les panneaux anti-bruit (9) sont fixés au cadre (6) de manière à couvrir les ailes des poteaux (3) en forme de I.

21. Mur anti-bruit selon une des revendications 1 à 20, **caractérisé en ce que** les joints entre les panneaux anti-bruit (8, 9) sont comblés.

22. Mur anti-bruit selon la revendication 21, **caractérisé en ce que** les joints sont comblés avec une matière plastique, en particulier une mousse synthétique, de préférence une mousse polyuréthane.

23. Mur anti-bruit selon la revendication 21, **caractérisé en ce que** les joints entre les panneaux anti-bruit (8, 9), notamment dans le cas de panneaux de particules à liant ciment, sont comblés avec du ciment.
